# EUROPÄISCHE PATENTSCHRIFT

(11) **EP 0 582 140 B1**
(45) Veröffentlichungstag und Bekanntmachung des Hinweises auf die Patenterteilung: **06.12.1995**
(21) Anmeldenummer: 93111743.6
(22) Anmeldetag: 22.07.1993
(51) Int. Cl.: F04D 29/42

(54) **Lüftergehäuse**
Fan casing
Boîtier d'un ventilateur

(30) Priorität: 28.07.1992 DE 4224848
(43) Veröffentlichungstag der Anmeldung: 09.02.1994
(73) Patentinhaber: ebm Elektrobau Mulfingen GmbH & Co., D-74671 Mulfingen (DE)
(72) Erfinder: Wengrzik, Heinz, D-97980 Bad Mergentheim (DE)
(74) Vertreter: Patentanwälte Dr. Solf & Zapf

(56) Entgegenhaltungen:
- EP-A- 0 442 293
- DE-U- 1 863 413
- GB-A- 2 140 085
- GB-A- 2 251 893
- US-A- 4 787 818
- PATENT ABSTRACTS OF JAPAN vol. 13, no. 455 (M-879)(3803) 13. Oktober 1989 & JP-A-11 77 499 ( MATSUSHITA ELECTRIC )

## Beschreibung

Die vorliegende Erfindung betrifft ein Lüftergehäuse, bestehend aus einander gegenüberliegenden Seitenteilen und einem diese verbindenden, an ihrem Umfang angeordneten Gehäusemantel, an dessen Längsseiten Laschen ausgebildet sind, die etwa um 90° derart umgebogen sind, daß sie parallel zu den Seitenteilen unter Anlage an diesen verlaufen und wobei die Seitenteile jeweils an ihrem mit dem Gehäusemantel verbundenen Rand einen um ca. 90° in Richtung auf die Gehäuseinnenseite abgebogenen, den Rand des Gehäusemantels umgreifenden Randsteg besitzen.

Ein derartiges Lüftergehäuse ist aus der DE-OS 40 04 069 bekannt. Bei diesem bekannten Lüftergehäuse werden die mit den Rändern des Gehäusemantels verbundenen Laschen durch Schlitze in den Seitenteilen hindurchgesteckt und danach parallel zur Oberfläche der Seitenteile umgebogen. Aufgrund dieser Konstruktion ergeben sich im Durchtrittsbereich der Laschen Spalte, durch die Luft hindurchtreten kann, wodurch Druckverluste im Lüftergehäuse entstehen können.

Der vorliegenden Erfindung liegt die Aufgabe zugrunde, ein Lüftergehäuse zu schaffen, das einfach und kostengünstig herstellbar ist und das eine verbesserte Dichtigkeit besitzt.

Erfindungsgemäß wird dies dadurch erreicht, daß die Laschen aus einem parallel zu den Seitenteilen verlaufenden Schenkel bestehen und einem aus der Mantelfläche vorstehenden, etwa parallel zu dieser verlaufenden Basisschenkel, so daß zwischen den Basisschenkeln und der Manteloberfläche jeweils ein Spalt gebildet ist, durch den der Randsteg verläuft.

Hierbei kann es erfindungsgemäß weiterhin zweckmäßig sein, wenn die Laschen im Bereich der Basisschenkel als aus dem Gehäusemantel herausgebogener Freischnitt ausgebildet sind. Gemäß der Erfindung erfaßt somit der Randsteg umfangsgemäß den Gehäusemantel auch im Bereich der durch die Ausformung der Laschen entstandenen Ausnehmungen im Bereich der beiden Mantelränder und deckt diese Ausnehmungen ab, so daß Spaltbildungen weitestgehend vermieden werden. Hierdurch wird die Dichtigkeit des erfindungemäßen Lüftergehäuses verbessert.

Vorteilhafte Ausbildungen der Erfindung sind in den Unteransprüchen enthalten und anhand des in den beiliegenden Zeichnungen dargestellten Ausführungsbespiels wird die Erfindung näher erläutert.

Es zeigen:
- Fig. 1: eine Frontansicht auf ein erfindungsgemäßes Lüftergehäuse,
- Fig. 2: eine der Einlaßseite abgewandte Seitenansicht des Lüftergehäuses gemäß Fig. 1,
- Fig. 3: eine Frontansicht einer bevorzugten Ausführungsform des Lüftergehäuses,
- Fig. 4: eine Aufsicht auf den Mantel des Lüftergehäuses nach Fig. 3 im Bereich einer Lasche und
- Fig. 5: einen Schnitt entlang der Schnittlinie V-V in Fig. 2.

Wie aus Fig. 1 zu erkennen ist, besteht ein erfindungsgemäßes Lüftergehäuse aus zwei einander gegenüberliegenden Seitenteilen 1, 2 mit einem Lufteinlaß in einem der Seitenteile sowie aus einem Gehäusemantel 3, der an dem Umfang der Seitenteile 1, 2 angeordnet ist. Außerdem ist mit dem Lüftergehäuse ein Antriebsmotor verbunden (nicht dargestellt), der entweder über eine Flanschverbindung an der der Einlaßseite gegenüberliegenden Außenseite des einen Seitenteils 1 angebracht sein kann oder im Innenraum des Lüftergehäuses montiert ist. Erfolgt die Befestigung auf der Außenseite, dann durchgreift ein verlängertes Wellenende eine Öffnung im Seitenteil und trägt im Innern des Gehäuses ein Lüfterrad. Im anderen Fall ist das Lüfterrad direkt auf dem Rotor eines Außenläufermotors befestigt. Die Seitenteile 1, 2 besitzen jeweils an ihrem mit dem Gehäusemantel 3 verbundenen Rand einen um ca. 90° in Richtung auf die Gehäuseinnenseite abgebogenen, den Rand des Gehäusemantels 3 umgreifenden Randsteg 4. Weiterhin besitzt das erfindungsgemäße Lüfergehäuse eine Ausblasöffnung 5 im Bereich eines Stutzens 6, der etwa tangential einseitig an das Lüftergehäuse angeformt ist.

Wie weiterhin insbesondere in Verbindung mit Fig. 2 zu erkennen ist, sind im Bereich der Längsränder des Gehäusemantels 3 Laschen 7 ausgebildet, mit denen eine Verbindung zwischen dem Gehäusemantel 3 und den beiden Seitenteilen 1,2 erfolgt. Diese Laschen 7 sind entsprechend der vorliegenden Erfindung derart ausgebildet, daß sie einen Basisschenkel 8 und einen hierzu etwa rechtwinklig abgebogenen zu den Seitenteilen 1, 2 parallel verlaufenden Schenkel 9 besitzen, wobei der Basisschenkel 8 derart aus der Mantelfläche herausgebogen ist, daß er gegenüber dieser vorsteht und parallel zu dieser verläuft. Die Länge des Basisschenkels 8 entspricht vorzugsweise der Breite der Randstege 4. Zwischen der Mantelfläche des Gehäusemantels 3 und den Basisschenkeln 8 ergibt sich ein Spalt 10, dessen Höhe vorzugsweise der Dicke der Randstege 4 angepaßt ist. Die vorstehende Ausbildung ist insbesondere in Fig. 5 zu erkennen. Hierbei sind die Laschen 7 dadurch gebildet, daß sie im Bereich der Basisschenkel 8 als aus dem Gehäusemantel 3 herausgebogener Freischnitt ausgebildet sind. Somit sind die Laschen 7 einstückiger Bestandteil des Gehäusemantels 3. Wie sich aus Fig. 5 ergibt, wird dadurch, daß erfindungsgemäß der Randsteg 4 der Seitenteile 1, 2 jeweils umfangsgemäß den Gehäusemantel 3 umfaßt und durch den zwischen den Basisschenkeln 8 und der Oberfläche des Gehäusemantels 3 gebildeten Spalt hindurch verläuft, erreicht, daß die sich durch den Freischnitt des Basisschenkels 8 ergebende Ausnehmung vollständig abgedeckt wird. Somit wird der Gehäuseinnenraum im Bereich der Laschen 7 verschlossen, so daß ein spaltfreier Verschluß des Gehäuses erzielt wird.

Weiterhin ist zu erkennen, daß im Bereich der umgebogenen Schenkel 9 in den Seitenteilen 1, 2 Einprägungen 11 ausgebildet sind, deren Tiefe etwa der Materialstärke der Laschen 7 entspricht, so daß die umgebogenen Basisschenkel 8 gegenüber den Seitenteilen 1, 2 nicht vorstehen. Eine derartige Ausbildung ist in der Blechverformungstechnik an sich bekannt, wozu beispielsweise auf das deutsche Gebrauchsmuster 18 63 413 verwiesen werden kann. Was die Verbindung von Gehäuseseitenteilen mit dem Mantel durch Laschen betrifft, so kann beispielsweise auch auf die japanische Patentanmeldung 1-177499 verwiesen werden.

Das erfindungsgemäße Gehäuse besteht zweckmäßigerweise aus drei einzelnen Blechteilen, die zu dem Gehäuse dadurch zusammengefügt werden, daß zunächst die beiden Seitenteile 1, 2 seitlich auf den Gehäusemantel aufgeschoben werden und danach die Laschen 7 mit ihren Endbereichen parallel zu den Seitenteilen in die Einprägungen 11 hinein umgebogen werden, wodurch eine gegenseite Befestigung der Gehäuseteile erfolgt.

Die Fig. 3 zeigt ein bevorzugtes Ausführungsbeispiel der Erfindung. Dieses Lüftergehäuse unterscheidet sich vom Ausführungsbeispiel nach Fig. 1 dadurch, daß eine verbesserte Positionierung der Seitenteile 1, 2 gegenüber dem Mantel 3 möglich wird. Hierzu ist der Randsteg 4 jedes Seitenteils 1, 2 im Bereich der Laschen 7 an seinem freien Ende mit einer durch Ausstanzung hervorgerufenen Aussparung 20 versehen, deren Tiefe etwa der Materialstärke der Lasche 7 entspricht. Beim Zusammenfügen der Teile werden die Laschen in den Aussparungen positioniert, so daß ein Verdrehen der Seitenteile bei der Montage bis zum Umbiegen der Schenkel 9 verhindert wird. Des weiteren weist der Mantel 3 im Bereich der Laschen 7 ebenfalls eine Ausstanzung 21 auf, wie sie in Fig. 4 dargestellt ist. Die Ausstanzung erfolgt im Bereich jeder Lasche 7 und erstreckt sich beidseitig desselben über eine geringfügig größere Breite als die Einprägungen 11 in den Seitenteilen 1, 2, gemäß Fig. 2 bzw. Fig. 3. Diese Ausstanzung bewirkt, daß der umlaufende Rand 22 des Mantels 3 in seinem gesamten Randbereich dicht an den Seitenteilen anliegt und so zum einen für eine verbesserte Stabilität und zum anderen für eine erhöhte Dichtheit des Lüftergehäuses sorgt.

## Patentansprüche

1. Lüftergehäuse, bestehend aus einander gegenüberliegenden Seitenteilen (1, 2) und einem diese verbindenden, an ihrem Umfang angeordneten Gehäusemantel (3), an dessen Längsseiten Laschen (7) ausgebildet sind, die etwa um 90° derart umgebogen sind, daß sie parallel zu den Seitenteilen (1, 2) unter Anlage an diesen verlaufen, wobei die Seitenteile (1, 2) jeweils an ihrem mit dem Gehäusemantel (3) verbundenen Rand einen um ca. 90° in Richtung auf die Gehäuseinnenseite abgebogenen, den Rand des Gehäusemantels (3) umgreifenden Randsteg (4) besitzen,
**dadurch gekennzeichnet,** daß die
Laschen (7) aus einem parallel zu den Seitenteilen (1, 2) verlaufenden Schenkel bestehen und einem von der Mantelfläche vorstehenden, etwa parallel zu dieser verlaufenden Basisschenkel (8), so daß zwischen den Basisschenkeln (8) und der Oberfläche des Gehäusemantels (3) jeweils ein Spalt (10) gebildet ist, durch den der Randsteg (4) verläuft.

2. Lüftergehäuse nach Anspruch 1,
**dadurch gekennzeichnet,** daß die
Laschen (7) im Bereich der Basisschenkel (8) als aus dem Gehäusemantel (3) herausgebogener Freischnitt ausgebildet sind.

3. Lüftergehäuse nach Anspruch 1 oder 2,
**dadurch gekennzeichnet,** daß in
den Seitenteilen (1, 2) im Bereich der umgebogenen Schenkel (9) Einprägungen (11) zur Aufnahme der Schenkel (9) ausgebildet sind.

4. Lüftergehäuse nach einem der Ansprüche 1 bis 3,
**dadurch gekennzeichnet,** daß die
Länge der Basisschenkel (8) der Breite der Randstege (4) entspricht.

5. Lüftergehäuse nach einem der Ansprüche 1 bis 4,
**dadurch gekennzeichnet,** daß die
Höhe des Spaltes (10) etwa der Dicke der Randstege (4) entspricht.

6. Lüftergehäuse nach einem der Ansprüche 1 bis 5,
**dadurch gekennzeichnet,** daß der
Randsteg (4) jedes Seitenteils (1, 2) im Bereich der Laschen (7) an seinem freien Ende eine insbesondere durch Stanzen hergestellte Aussparung (20) aufweist.

7. Lüftergehäuse nach Anspruch 6,
**dadurch gekennzeichnet,** daß die
Tiefe der Aussparung (20) der Materialstärke der Lasche (7) entspricht.

8. Lüftergehäuse nach einem der Ansprüche 1 bis 7,
**dadurch gekennzeichnet,** daß der
Mantel (3) im Bereich der Laschen (7) randseitig offene Ausnehmungen (21) aufweist, deren Breite größer/gleich der Breite der Einprägungen (11) in den Seitenteilen (1, 2) ist.

## Claims

1. A ventilator housing, consisting of side pieces (1,2) located opposite one another and housing cover (3) joining these and located on their perimeter, and on the longitudinal side of which strap joints are formed which are folded over by about 90°in such a manner that they run parallel to the side parts (1,2) connecting them, wherein on their edge joined with the housing cover these side parts (1,2) have an edge bar (4) bent round about 90° in the direction of the housing interior and surrounding the edge of the housing cover (3), **characterised in that** the straps (7) consist of a shank running parallel to the side pieces and a base shank (8) projecting from the cover surface and running parallel thereto, so that a gap (10) is formed between the base shank (8) and the surface of the housing cover (3), through which runs an edge bar (4).

2. A ventilator housing according to Claim 1, **characterised in that** in the area of the base shank (8) the straps (7) are formed as free sections bent out from the housing cover (3).

3. A ventilator housing according to Claim 1 or 2, **characterised in that** indentations (11) are formed in the side pieces (1,2) in area of the bent shank (9) in order to accommodate this shank (9).

4. A ventilator housing according to one of Claims 1 to 3 **characterised in that** the length of the base shank (8) corresponds to the breadth of the edge bar (4).

5. A ventilator housing according to one of Claims 1 to 4, **characterised in that** the height of the gap (10) corresponds somewhat to the thickness of the edge bar (4).

6. A ventilator housing according to one of Claims 1 to 5, **characterised in that** the edge bar (4) of each side piece (1,2) has a recess (20) made more especially by stamping punching, in the area of the strap joint (7) at its free end.

7. A ventilator housing according to Claim 6, **characterised in that** the depth of the recess (20) corresponds to the material thickness of the strap joint (7).

8. A ventilator housing according to one of Claims 1 to 7, **characterised in that** in the area of the strap joints (7) the cover (3) has cut outs (21) open on the edge side, and whose breadth is greater than/the same as the breadth of the indentations (11) in the side pieces (1,2).

## Revendications

1. Boîtier de ventilateur, comportant des portions latérales (1, 2) en regard et une enveloppe (3) qui les relie et qui est disposée sur leur périphérie, des pattes (7) étant formées sur les côtés longitudinaux de cette enveloppe, ces pattes étant repliées d'environ 90° de manière à s'étendre parallèlement aux portions latérales (1, 2) et à être appliquées sur celles-ci, les portions latérales (1, 2) comprenant chacune sur le bord relié à l'enveloppe (3) une nervure de bord (4) repliée d'environ 90° dans la direction de la face intérieure du boîtier et entourant le bord de l'enveloppe (3),
caractérisé en ce que les pattes (7) comportent un bras qui s'étend parallèlement aux portions latérales (1, 2), ainsi qu'un bras de base (8) qui fait saillie de la surface de l'enveloppe et s'étend sensiblement parallèlement à celle-ci, une fente (10) étant ainsi formée entre chaque bras de base (8) et la surface de l'enveloppe (3), fente à travers laquelle s'étend la nervure de bord (4).

2. Boîtier de ventilateur selon la revendication 1,
caractérisé en ce que, dans la région des bras de base (8), les pattes (7) sont formées en tant que découpes pratiquées dans l'enveloppe (3) et pliées à partir de celle-ci.

3. Boîtier de ventilateur selon la revendication 1 ou 2,
caractérisé en ce que des empreintes (11) pour recevoir des bras (9) ont été formées dans les portions latérales (1, 2) dans la région de ces bras repliés (9).

4. Boîtier de ventilateur selon l'une des revendications 1 à 3,
caractérisé en ce que la longueur des bras de base (8) correspond à la largeur des nervures de bord (4).

5. Boîtier de ventilateur selon l'une des revendications 1 à 4,
caractérisé en ce que la hauteur de la fente (10) correspond sensiblement à l'épaisseur des nervures de bord (4).

6. Boîtier de ventilateur selon l'une des revendications 1 à 5,
caractérisé en ce que la nervure de bord (4) de chaque portion latérale (1, 2) présente dans la région des pattes (7), à son extrémité libre, un évidement (20) formé en particulier par découpage.

7. Boîtier de ventilateur selon la revendication 6,
caractérisé en ce que la profondeur de l'évidement (20) correspond à l'épaisseur de la patte (7).

8. Boîtier de ventilateur selon l'une des revendications 1 à 7,
caractérisé en ce que l'enveloppe (3) présente, dans la région des pattes (7), des évidements (21) ouverts vers le bord dont la largeur est supérieure/égale à la largeur des empreintes (11) des portions latérales (1, 2).
